# FASCICULE DE BREVET EUROPEEN

(11) **EP 0 690 471 B1**
(45) Date de publication et mention de la délivrance du brevet: **18.11.1998**
(21) Numéro de dépôt: 94401503.1
(22) Date de dépôt: 01.07.1994
(51) Int. Cl.: H01J 29/82, H01J 29/76

(54) **Système de déviation des faisceaux électroniques pour tube à rayons cathodiques**
Elektronenstrahl-Ablenksystem für Kathodenstrahlröhren
Electron beam deflection system for cathode ray tubes

(43) Date de publication de la demande: 03.01.1996
(73) Titulaire: THOMSON TUBES & DISPLAYS S.A., 92648 Boulogne Cedex (FR)
(72) Inventeur: Descombes, Jean-Philippe, F-21110 Premieres (FR); Marotte, Philippe, F-21120 Is Sur Tille (FR)
(74) Mandataire: Einsel, Robert, Dipl.-Ing.

(56) Documents cités:
- EP-A- 0 540 113
- DE-B- 1 233 067

## Description

L'invention se rapporte à un système de déviation des faisceaux électroniques pour tube à rayons cathodiques, et plus particulièrement au dispositif assurant à la fois le support des bobines de déviation et la rigidité mécanique du système.

Un tel système de déviation, encore appelé déviateur, est généralement constitué d'une paire de bobines de déviation verticale, d'une paire de bobines de déviation horizontale et d'un anneau de forme sensiblement tronconique en matériau magnétique destiné à concentrer le flux créé par les bobines. Les deux paires de bobines de déviation sont isolées électriquement par un séparateur, généralement en matière plastique, lequel permet en outre d'améliorer la rigidité mécanique du dispositif de déviation, de fixer les bobines les unes par rapport aux autres et d'ajuster l'ensemble sur le col du tube. Le séparateur est constitué d'un corps principal, en une ou plusieurs parties, sensiblement en forme d'entonnoir, et d'une partie arrière flexible épousant le col du tube et destinée à fixer la position du système de déviation selon l'axe longitudinal du tube; cette fixation est généralement opérée grâce à un collier de serrage disposé au-dessus de la partie arrière flexible.

Dans le cas ou les bobines sont en forme de selle, l'assemblage des différents éléments constitutifs du système de déflexion se déroule de la façon suivante:
- les bobines de déflexion horizontale sont d'abord disposées à l'intérieur du séparateur et généralement maintenues en place par clipsage et/ou collage
- les bobines de déflexion verticale sont ensuite disposées sur la partie externe du séparateur; la fixation de leur partie avant est souvent réalisée en introduisant cette partie dans un logement prévu sur le séparateur
- enfin l'anneau en matériau ferromagnétique vient sur les bobines de déflexion verticale qu'il recouvre partiellement

La partie arrière des bobines de déflexion verticale est immobilisée afin que la position de l'anneau en matériau ferromagnétique soit réglée précisément de façon à ce que les champs créés par les bobines de déflexion aient la conformation désirée pour assurer la convergence des faisceaux électroniques sur toute la surface écran du tube. Une fois ce réglage réalisé, l'anneau est alors immobilisé de façon définitive.

Les formes des bobines de déflexion du déviateur installé sur le col d'un tube à rayons cathodiques déterminent les formes des lignes de champ et par là même la façon dont les faisceaux d'électrons issus du canon vont être déviés. Afin de garantir la forme de ces bobines, la surface interne de la paire de bobines de déflexion verticale repose sur la paroie externe du séparateur et la surface externe de la paire de bobines de déflexion horizontale repose sur la paroie interne du séparateur; ainsi, lors de la fabrication du déviateur ou lors de son installation sur le col du tube, les contraintes mécaniques auxquelles sont soumises les bobines ne viennent pas déformer celles-ci.

D'après l'art antérieur, il est connu que les parois interne et externe du séparateur viennent au contact des bobines. Comme divulgué par exemple, par le document DE-B-1233067 , un séparateur conforme à l'état de la technique entoure étroitement les bobines de déviation ligne en forme de selle, et comporte deux arètes radiales s'étendant de l'avant à l'arrière du séparateur pour positionner les dites bobines sur sa surface interne, les bords extérieurs des bobines vennant aux contacts des bords latéraux de ces arètes.

L'épaisseur du séparateur, définie par la distance entre sa paroie interne et sa paroie externe, pouvait être variable ; fabriqué par injection de matière plastique dans un moule, le séparateur était alors une pièce complexe à fabriquer, du fait de la complexité des surfaces des paroies interne et externe, et consommant beaucoup de matière car comportant des parties d'épaisseur importante , en fonction des formes relatives des deux paires de bobines.

Il est également connu que le Brevet JP2012743 de disposer sur la surface externe du séparateur des arêtes destinées à faciliter la circulation d'air entre le séparateur et les bobines de déviation, ces arêtes étant disposées dans des plans perpendiculaires à l'axe principal de révolution du séparateur. Cependant, cette disposition rend difficile la fabrication de la pièce ainsi que son démoulage.

L'épaisseur du séparateur pouvait être constante; dans ce cas la fabrication du séparateur s'en trouvait simplifié, mais cette caractéristique devait être intégrée au niveau de la conception des bobines de déflexion où elle constitue une contrainte ne permettant pas d'optimiser les formes des dites bobines et par là même les champs créés par ces bobines.

L'invention entend proposer un séparateur dont les parois interne et externe sont de conception simple et permettant de désolidariser les formes de la surface interne des bobines de déviation verticale et des formes de la surface externe des bobines de déviation horizontale. Pour cela le déviateur incorporant l'invention comporte une paire de bobines de déviation verticale, une paire de bobines de déviation horizontale, un séparateur rigide isolant l'une ou l'autre les paires de bobines de déviation et un anneau en matériau ferromagnétique de forme sensiblement tronconique disposé au-dessus d'au moins une partie des bobines de déviation au moins une des parois du séparateur comportant des arêtes de soutien sur laquelle s'appuie l'une des deux paires de bobines, caractérisé en ce que lesdites arêtes s'étendent de l'avant vers l'arrière du séparateur et sont disposées à l'intersection de la paroi du séparateur avec des plans radiaux.

L'invention sera mieux comprise à l'aide des dessins, parmi lesquels:
- la figure 1 représente une coupe longitudinale d'un tube à rayons cathodiques sur le col duquel est installé un déviateur selon l'état de la technique.
- la figure 2 est une vue en coupe longitudinale selon le plan YZ d'un déviateur selon l'invention
- la figure 3 représente une vue de face du séparateur d'un déviateur conforme à la présente invention
- la figure 4 est une vue de profil du séparateur d'un déviateur conforme à la présente invention

La figure 1 représente un système de déflexion 1 comprenant une paire de bobines de déflexion horizontale 3 en forme de selle, une paire de bobine de déflexion verticale 4, également en forme de selle, isolée de la précédente par un séparateur 2; un anneau en matériau ferromagnétique 5 est disposé autour des bobines 3 et 4. L'ensemble est disposé sur le col 8 du tube à rayons cathodiques 6 afin de dévier les rayons électroniques issus du canon 7 pour qu'ils explorent la totalité de la surface écran 9 du tube. Les différents éléments composant le système 1 peuvent être maintenus dans une position de réglage optimum par collage et/ou clipsage, le séparateur 2 assurant à la fois le support des différents éléments et la rigidité mécanique de l'ensemble.

La distance entre les deux paires bobines est garantie par l'épaisseur du séparateur.

Dans l'art antérieur, pour avoir des pièces plus faciles à fabriquer, cette épaisseur était choisie constante; cette contrainte se retrouvait au niveau de la conception des bobines de déviation horizontale et verticale, les formes de ces bobines étant alors liées l'une à l'autre. Si , au contraire, on choisissait de rendre ces formes indépendantes, l'espace entre les deux bobines, que devait combler le séparateur se retrouvait d'épaisseur variable; les faces internes et externes du séparateur de par leur complexité rendaient ce dernier difficile à fabriquer, avec des épaisseurs par endroit importantes, entraînant un poids et une consommation de matière excessifs

De plus, dans ce dernier cas, toute modification de la forme d'une paire de bobines, pour l'adapter à de nouvelles caractéristiques, impose de modifier la face interne et/ou externe du séparateur et un changement du moule de fabrication.

Comme montré à la figure 2, le séparateur 2 comporte une partie avant A, servant à assurer le maintien de l'avant des bobines de déviation horizontale 3 et le positionnement du déviateur sur le tube grâce à des pieds réglables dont les logements 30 sont indiqués sur la figure. Le séparateur comporte ensuite une partie intermédiaire B évasée et une partie arrière C en forme d'anneau cylindrique.

Les figures 3 et 4 représentent un mode de réalisation de l'invention. Les faces internes 11 et externe 10 du séparateur sont conçues de révolution et la distance entre les deux faces est constante afin d'avoir une forme à fabriquer simple. La surface interne des bobines de déviation verticale repose contre la face externe 10 du séparateur. Les surfaces d'appui sur le séparateur des bobines de déviation horizontale et verticale, en forme de selle, sont rendues indépendantes l'une de l'autre en faisant en sorte que la paire de bobines de déviation horizontale s'appuie non pas sur la face interne 11 mais sur des arêtes de soutien allongées disposées sur cette face 11.

Ces arêtes de soutien sont disposées suivant l'intersection de plans radiaux contenant l'axe Z avec la face 11; cette disposition est choisie par raison de simplicité de réalisation des moules de fabrication et parce qu'elle facilite la mise en place de dépouilles nécessaires au démoulage des pièces. La disposition radiale a de plus l'avantage de mieux suivre la forme des bobines de déflexion dont la structure est définie radialement, par paquets de fils disposés à des angles précis. Alternativement, ces arêtes de soutien peuvent être disposées dans des plans parallèles à un des axes principaux, du moment que la surface des dents en contact avec les bobines constitue des génératrices supportant la surface externe de ces bobines.

Ces arêtes de soutien sont de longueur inégale. Elles peuvent être disposées sur la partie évasées du séparateur comme les arêtes de soutien 20, 20'; c'est en effet dans cette zone que les bobines de déviation horizontale peuvent le plus s'écarter des bobine de déviation verticale. Certaines arêtes de soutien, comme les arêtes 22, peuvent cependant se situer dans la partie arrière en forme d'anneau cylindrique du séparateur, pour soutenir le chignon arrière de la bobine de déflexion horizontale; d'autres arêtes peuvent s'étendre de l'avant jusqu'à l'arrière comme les arêtes de soutien 21, 21', 21".

En raison des symétries des bobines de déviation suivant les plans radiaux horizontal et vertical, les arêtes de soutien sont disposées sur la face 11 suivant les mêmes plans de symétrie.

Les arêtes de soutien peuvent être réalisées dans la même étape de moulage que le séparateur et donc dans le même matériau plastique que ce dernier; alternativement elles peuvent être disposées sur la face 11 après moulage du corps du séparateur et y adhérer par exemple par collage; dans ce cas le matériau constitutif des arêtes de soutien peut être différent de celui du séparateur.

La hauteur d'une arête de soutien est généralement variable et est définie en chacun de ses points par la distance qu'il faut maintenir entre les bobines de déviation horizontale et verticale; les arêtes de soutien 20 disposées sur la face interne du séparateur d'un tube de 90 cm de diagonale d'écran fabriqué par la société Thomson Tubes & Displays peuvent ainsi, en certains endroits de la partie évasée B, atteindre une hauteur maximum de 2mm, alors que l'épaisseur du séparateur lui-même est de l'ordre de 1mm.

Un autre avantage de cette invention est la facilité avec laquelle une modification des bobines de déviation horizontale peut être mise en oeuvre : il suffit pour cela de modifier en certains points la hauteur des arêtes de soutien sans rien changer aux faces 10 et 11.

Un autre avantage important est apparu lors de l'utilisation de l'invention avec une fréquence d'alimentation des bobines de déviation horizontale au moins égales à 16KHz. Afin d'améliorer la qualité de l'image, il est apparu souhaitable d'avoir une fréquence de balayage ligne de cet ordre, ou mieux de 32KHz voire de 64KHz. A ces fréquences, la consommation en énergie des bobines est très importante entraînant un fort échauffement de ces dernières. L'évacuation des calories engendrées par cet échauffement pose un important problème car un échauffement excessif peut entraîner d'abord la déformation puis éventuellement la destruction du bobinage et du séparateur. Le fait que les bobines de déviation horizontale ne reposent pas directement sur la face 11 mais sur les arêtes de soutien 20, 21, 22 permet une circulation d'air entre le séparateur et les bobines ce qui contribue à leur refroidissement.

L'exemple de l'application de l'invention à un déviateur dont les bobines de déviations horizontale et verticale sont en forme de selle n'est pas limitatif; l'invention peut également être mise en oeuvre sans difficulté dans des déviateurs de type selle/tore, c'est-à-dire comportant des bobines de déviation horizontale en forme de selle et des bobines de déviation verticale disposées autour de l'anneau en matériau ferromagnétique 5.

## Revendications

1. Déviateur pour tube à rayons cathodiques comprenant une paire de bobines de déviation verticale (4), une paire de bobines de déviation horizontale (3), un séparateur rigide (2) isolant l'une de l'autre les paires de bobines de déviation et un anneau (5) en matériau ferromagnétique de forme sensiblement tronconique, disposé au-dessus d'au moins une partie des bobines de déviation, au moins une des faces (10,11) du séparateur (2) comportent des arêtes (20, 20', 21, 21', 21", 22) de soutien sur lesquelles s'appuie au moins une partie de la surface de chacune des bobines disposée en regard de ladite face du séparateur caractérisé en ce que lesdites arêtes de soutien (20, 20', 21, 21', 21", 22) s'étendent de l'avant vers l'arrière du séparateur et sont disposées à l'intersection de la paroi du séparateur avec des plans radiaux.

2. Déviateur selon la revendication précédente caractérisé en ce que les arêtes de soutien (20, 20', 21, 21', 21", 22) sont disposées sur la paroi interne (11) du séparateur

3. Déviateur selon la revendication précédente caractérisé en ce que la fréquence d'alimentation des bobines de déviation horizontale (3) est au moins égale à 16KHz

4. Déviateur selon l'une des revendications précédentes caractérisé en ce que certaines des arêtes de soutien (20, 20', 21, 21', 21", 22) ne s'étendent pas avec une hauteur constante

5. Déviateur selon l'une des revendications précédentes caractérisée en ce que les arêtes de soutien (20, 20', 21, 21', 21", 22) sont principalement disposées sur la partie évasée du séparateur

6. Déviateur suivant l'une quelconque des revendications précédentes caractérisé en ce que les arêtes de soutien (20, 20', 21, 21', 21", 22) sont disposées sur la paroi du séparateur symétriquement par rapport au plan horizontal XZ

7. Déviateur suivant l'une quelconque des revendications précédentes caractérisé en ce que les arêtes de soutien (20, 20', 21, 21', 21", 22) sont disposées sur la paroi du séparateur symétriquement par rapport au plan vertical YZ.

8. Déviateur selon l'une quelconque des revendications précédentes caractérisé en ce que les bobines de déviation horizontale (3) et verticale (4) sont en forme de selle.

9. Déviateur selon l'une des revendications 1 à 7 caractérisé en ce que les bobines de déviation verticales (4) sont de type toroïdal.

10. Déviateur selon l'une des revendications précédentes caractérisé en ce que les parois interne (11) et externe (10) du séparateur (2) définissent un corps d'épaisseur constante.

11. Déviateur selon l'une des revendications précédentes caractérisé en ce que la surface de la paroi interne (11) et/ou externe (10) est de révolution.

12. Déviateur selon l'une des revendications précédentes caractérisé en ce que le matériau constitutif des arêtes de soutien (20, 20', 21, 21', 21", 22) est différents de celui du séparateur.

13. Tube à rayons cathodiques dont le déviateur est conforme à l'une quelconque des revendications précédentes.

## Claims

1. Deflection yoke for a cathode-ray tube comprising a pair of vertical-deflection coils (4), a pair of horizontal-deflection coils (3), a rigid separator (2) isolating the pairs of deflection coils from each other and a ring of ferromagnetic material (5) of substantially frustoconical shape placed on top of at least one part of the deflection coils, at least one of the faces (10, 11) of the separator (2) having support ridges (20, 20', 21, 21', 21", 22) on which at least one part of that surface of each of the coils, which lies opposite said face of the separator bears, characterized in that said ridges (20, 20', 21, 21', 21", 22) extend from the front of the separator to the rear and lie at the intersection of the wall of the separator with radial planes.

2. Deflection yoke according to the preceding claim, characterized in that the support ridges (20, 20', 21, 21', 21", 22) lie on the internal wall (11) of the separator.

3. Deflection yoke according to the preceding claim, characterized in that the supply frequency for the horizontal-deflection coils (3) is at least equal to 16 kHz.

4. Deflection yoke according to one of the preceding claims, characterized in that some of the support ridges (20, 20', 21, 21', 21", 22) do not extend with a constant height.

5. Deflection yoke according to one of the preceding claims, characterized in that the support ridges (20, 20', 21, 21', 21", 22) lie mainly on the flared part of the separator.

6. Deflection yoke according to any one of the preceding claims, characterized in that the support ridges (20, 20', 21, 21', 21", 22) lie on the wall of the separator symmetrically with respect to the horizontal plane XZ.

7. Deflection yoke according to any one of the preceding claims, characterized in that the support ridges (20, 20', 21, 21', 21", 22) lie on the wall of the separator symmetrically with respect to the vertical plane YZ.

8. Deflection yoke according to any one of the preceding claims, characterized in that the horizontal-deflection (3) and vertical-deflection (4) coils are saddle-shaped.

9. Deflection yoke according to one of Claims 1 to 7, characterized in that the vertical-deflection coils (4) are of toroidal type.

10. Deflection yoke according to one of the preceding claims, characterized in that the internal (11) and external (10) walls of the separator (2) define a body having a constant thickness.

11. Deflection yoke according to one of the preceding claims, characterized in that the surface of the internal wall (11) and/or external wall (10) is/are axisymmetric.

12. Deflection yoke according to one of the preceding claims, characterized in that the material of which the support ridges (20, 20', 21, 21', 21", 22) is made is different from that of the separator.

13. Cathode-ray tube the deflection yoke of which is according to any one of the preceding claims.

## Patentansprüche

1. Ablenkeinheit für eine Kathodenstrahlröhre mit einem Spulenpaar (4) für die Vertikalablenkung, einem Spulenpaar (3) für die Horizontalablenkung, einem starren Trennteil (2), das die Ablenkspulenpaare voneinander trennt, und einem im wesentlichen kegelstumpfförmigen Ring (5) aus ferromagnetischem Material, der wenigstens auf einem Teil der Ablenkspulen angeordnet ist, wobei wenigstens eine der Flächen (10, 11) des Trennteils (2) Stützrippen (20, 20', 21, 21', 21", 22) trägt, auf denen sich wenigstens ein Teil der Fläche jeder der der Fläche des Trennteils gegenüber angeordneten Ablenkspulen abstützt,
dadurch gekennzeichnet, daß die Stützrippen (20, 20', 21, 21', 21", 22) sich vom vorderen Ende zum hinteren Ende des Trennteils erstrecken und an der Schnittlinie der Seitenwand des Trennteils mit Radialebenen angeordnet sind.

2. Ablenkeinheit nach Anspruch 1, dadurch gekennzeichnet, daß die Stützrippen (20, 20', 21, 21', 21", 22) auf der inneren Seitenwand (11) des Trennteils liegen.

3. Ablenkeinheit nach dem vorangehenden Anspruch, dadurch gekennzeichnet, daß die Versorgungsfrequenz der Spulen (3) für die Horizontalablenkung wenigstens gleich 16 kHz beträgt.

4. Ablenkeinheit nach einem der vorangehenden Ansprüche, dadurch gekennzeichnet, daß die Stützrippen (20, 20', 21, 21', 21", 22) sich nicht mit gleichmäßiger Höhe erstrecken.

5. Ablenkeinheit nach einem der vorangehenden Ansprüche, dadurch gekennzeichnet, daß die Stützrippen (20, 20', 21, 21', 21", 22) im wesentlichen auf dem sich konisch erweiternden Teil des Trennteils liegen.

6. Ablenkeinheit nach einem der vorangehenden Ansprüche, dadurch gekennzeichnet, daß die Stützrippen (20, 20', 21, 21', 21", 22) auf der Seitenwand des Trennteils symmetrisch zu der Horizontalebene (XZ) angeordnet sind.

7. Ablenkeinheit nach einem der vorangehenden Ansprüche, dadurch gekennzeichnet, daß die Stützrippen (20, 20', 21, 21', 21", 22) auf der Seitenwand des Trennteils symmetrisch zu der Vertikalebene (YZ) angeordnet sind.

8. Ablenkeinheit nach einem der vorangehenden Ansprüche, dadurch gekennzeichnet, daß die Spulen für die Horizontalablenkung (3) und die Vertikalablenkung (4) in Sattelform ausgebildet sind.

9. Ablenkeinheit nach einem der Ansprüche 1-7, dadurch gekennzeichnet, daß die Spulen (4) für die Vertikalablenkung vom Toroidtyp sind.

10. Ablenkeinheit nach einem der vorangehenden Ansprüche, dadurch gekennzeichnet, daß die innere Seitenwand (11) und die äußere Seitenwand (10) des Trennteils (2) einen Körper mit gleichmäßiger Dicke bilden.

11. Ablenkeinheit nach einem der vorangehenden Ansprüche, dadurch gekennzeichnet, daß die Oberfläche der inneren Seitenwand (11) und/oder der äußeren Seitenwand (10) durch Drehung gebildet ist.

12. Ablenkeinheit nach einem der vorangehenden Ansprüche, dadurch gekennzeichnet, daß das Material der Stützrippen (20, 20', 21, 21', 21", 22) unterschiedlich ist von dem Material des Trennteils.

13. Kathodenstrahlröhre, deren Ablenkeinheit nach einem der vorangehenden Ansprüche ausgebildet ist.
